# FASCICULE DE BREVET EUROPEEN

(11) **EP 0 216 654 B1**
(45) Date de publication et mention de la délivrance du brevet: **18.07.1990**
(21) Numéro de dépôt: 86401761.1
(22) Date de dépôt: 06.08.1986
(51) Int. Cl.: A61H 1/02

(54) **Appareil de réadaptation polyfonctionnelle**
Polyfunktionelle Vorrichtung zur Rehabilitation
Polyfunctional rehabilitation apparatus

(30) Priorité: 22.08.1985 FR 8512637
(43) Date de publication de la demande: 01.04.1987
(73) Titulaire: Giffard, Roger, F-58700 Prémery (FR)
(72) Inventeur: Giffard, Roger, F-58700 Prémery (FR)
(74) Mandataire: Cournarie, Michèle

(56) Documents cités:
- WO-A-84/02082
- CH-A- 490 080
- US-A- 3 824 993

## Description

La présente invention concerne un appareil de réadaptation polyfonctionnelle des membres supérieures et inférieurs pouvant être réadaptés en même temps.

Cet appareil est complêtement transformable à la dimension de l'handicapé pouvent être réglé à sa convenance s'il est alité, dans son lit ou sa petite voiture, il se régie à sa hauteur et à la facilité du malade à rééduquér.

Cet appareil est caractérisé par le fait qu'il permet d'amener à pied-d'oeuvre le mouvement permettant la réadaptation des doigts ou des pieds voire même les deux à la fois. Il fonctionne soit manuellement ou actionné par un petit moteur électrique (2) à réduction qui assure le mouvement d'articulation jusqu'à l'extrémité des éléments (1). En ce que concerne les pieds, le dispositif est constitué soit d'une manivelle, ou par l'entrainement électrique. La manivelle et le cale-pieds seront placés sur les axes (3) de l'élément (9 par exemple). Ces éléments articulés permettent de placer le mouvement utilisable n'importe où sans avoir à déplacer l'appareil.

Bien entendu, l'invention ne se limite pas au mode de réalisation représenté et décrit et aux dessins a mexés à titre d'exemple, schématique, indicatif et non limitatif étant sujet à de nombreuses variantes de réalisations et d'applications, comme produit Industriel nouveau.
La Fig. 1-représente, vu en plan, un élément (1) muni de deux pignons B-B- d'entrainement solidaires d'une chaine sans fin (15).
La Fig. 2-représente vu de profil en coupe, le même élément comprenant les duex joues (1 b et 1c) de protection; un pignon denté à chaque extrémité de cet élément reçoit son mouvement par l'entremise du pignon -A- qui solidaire de l'axe (3) transmet a son tour, par son pignon -B- et la chaine sans fin (15), son mouvement au pignon -B- solidaire de l'axe (3) qui, embrayé avec le pignon
   -C- entraine à son tour grâce à la chaine sans fin son mouvement vers le pignon -A- de l'élément supérieur et ainsi de suite. Une entretoise (5) aura pour but de réunir les deux joues paralléles (1b et 1c) et ainsi de suite pour chaque élément.
La Fig. 3-représente un élément (1) identique dont les joues ont été remplacées par un tube (6) central terminé par un étrier (7) et dont les pignons -A_B_C_D_ se trouvent placés extérieurement au tube (6) qui lui aussi, pourrait être protégé par deux joues légères.
Les Axes de pignons transversent d'une part l'étrier (7) et d'autre part, la base du tube (6) permettant ainsi à chaque élément de pouvoir pivoter afin d'obtenir l'inclinaison désirée (Voir Fig. 4) les pointillés indiquent l'entrainement du mouvement d'un élément à l'autre et ainsi de suite.
La Fig. 4-montre dans l'ensemble, vu de côté - l'installation générale de' l'appareil de réadaptation proprement dit, montrant en (I) les éléments dont le dernier recevra en (8) le dispositif représenté par les Fig. 5, 6, 7, 8, 9 et 10, ayant pour but de permettre la rééducation des doigts, par exemple, dispositif qui sera placé par emboitement amovible sur l'axe (8) de l'élément (1) ou selon le cas et l'endroit, un dispositif de rééducation des membres supérieurs et inférieurs, sur les axes (3) des autres éléments.

En ce qui concerne les membres inférieurs la dispositif concernant le pédalier et la cale-pieds sera placé sur les axes (3) des éléments choisis. Les cale-pieds par exemple seront réglables selon la pointure du pied du malade qui sera retenu grâce à un arceau ou une courroie. Le mouvement de tous ces éléments (1) sera donné manuellement où par un petit moteur électrique (12) placé à la base de l'appareil sur le socle (11). Une potence (19) verticale servira à supporter les entretoises horizontales télescopiques, réglables en hauteur au moyen de manivelles ou volants (18) et bloquées au moyen d'un petit volant (17) dans la rainure de guidage (17B). L'extrémité (23) des entretoises horizontales est rendue solidaire d'un support fixé sur un élément (1) et d'autre part coulisse sur la potence (19). L'écartement en sera obtenu par le pignon (38) engréné sur la crémaillère du tube coulissent (13) et bloqué en (14). En (20), support fixe solidaire du socle (11) dont le pignon reçoit une chaine sans fin actionnée soit manuellement ou par un petit moteur à réduction électrique (12).

En ce qui concerne l'inclinaison du mécanisme des doigts fixé sur l'axe (8), l'inclinaison en sera assurée au moyen d'un vis de réglage manoeuvrée en (22). Le fauteuil de l'handicapé est représenté en (25).
La Fig. ⁵-représente pratiquement grandeur nature et vu en plan, le support (26) repose-doigts proprement dit, articulé en (2) ou rendu solidaire au moyen d'une tirette (29) coulissant dans les glissières (28).
La Fig. 6-montre, vu de profil, ce support (26), support montrant en (29) la tirette réunissant les deux parties articulées.
La Fig. 7-montre à plus petite échelle et de côté l'ensemble des repose-doigts (26); cet ensemble ou chassis (31) s'emboîte sur l'axe (8) et sera incliné selon le cas grâce à la partie mobile (32) qui sera bloquée en (33) au travers de la lumière (32) (représentée Fig. 8).
La Fig. 8-représente vu de profil, le mécanisme d'inclinaison de l'ensemble des repose-doigts.
La Fig. 9-représente schématiquement, vu de côté, le mécanisme des doigts tenus rigides sur leur support (26). Le réglage des cames (27) se pratique au moyen d'un tournevis en (30), ce qui permet le réglage des repose-doigts. La tirette (29) réunit la partie mobile (26b) tandis que la partie (26) du support est fixe. En (41) axe. En (2), axe de pivotement de la partie (26b) du support En 37, vis de réglage. En 34, ressort, monté sur tourillon (35) réglabe en (35b). En (11), chassis du repose-doigt. En (36) tige réglable maintenant le support 26 fixe. En (40), vis de réglage.
La Fig. 10-représente le même mécanisme des doigts, la tirette (29) ayant été supprimée ce qui permet l'articulation au niveau des phalanges des doigts.
La Fig. 11-représente le potence (19) dont une partie s'allonge sur le lit afin de supporter les éléments (1) par leurs supports (10). Ceci à titre de démonstration.

L'invention sera bien comprise et pourra varier de forme, de matières, de dimensions sans que soient altérés le but et le principe de l'invention, tout en restant dans l'idée nouvelle, objet de la présente invention.

## Revendications

1. Appareil de réadaptation fonctionnelle des membres supérieurs et/ou inférieurs d'un handicapé, comprenant une série d'éléments de transmission articulés les uns sur les autres par des axes (3, 8) et des pignons de renvoi (A, B), depuis un élément moteur jusqu'à l'élément terminal portant le mécanisme de rééducation des membres supérieurs en passant par un élément intermédiaire portant celui des membres inférieurs, caractérisé en ce qu'il comprend des moyens de réglage de la position des deux mécanismes de rééducation constitué de deux entretoises télescopiques (13) horizontales superposées, réglables en hauteur sur une potence verticale (19) et supportant chacune à leur extrémité libre un des éléments de transmission.

2. Appareil selon la revendication 1, dans lequel le mécanisme de rééducation des membres supérieurs est en mécanisme de rééducation des doigts, caractérisé en ce qu'il se compose d'un châssis (31) emboîté sur l'axe (8) de l'élément (1) de telle façon que la rotation de l'axe (8) fasse tourner une série de cames (27) montées sur un arbre commun (8b) et actionnant les supports (26) de doigt.

3. Appareil selon la revendication 2, caractérisé en ce que les supports de doigts sont en deux parties (26, 26b) articulées (en 2) pouvant être rendues solidaires par une tirette (29) coulissant dans des glissières (28).

## Patentansprüche

1. Vorrichtung zur funktionellen Rehabilitation der oberen und/oder unteren Gliedmaßen eines Behinderten, umfassend eine Reihe von Transmissionselementen, die durch Achsen (3, 8) und Vorgelegezahnräder (A, B) miteinander gelenkig verbunden sind, ausgehend von einem Motorelement, bis zu dem Schlußelement, das den Heilbehandlungsmechanismus für die oberen Gliedmaßen trägt, über ein Zwischenelement, das den Heilbehandlungsmechanismus für die unteren Gliedmaßen trägt, dadurch gekennzeichnet, daß sie Mittel zur Regelung der Stellung der zwei Heilbehandlungsmechanismen umfaßt, die durch zwei horizontale, übereinander angeordnete Teleskopröhren (13) gebildet werden, die in der Höhe an einem vertikalen Träger (19) verstellbar sind und jeweils an ihrem freien Ende eines der Transmissionselemente tragen.

2. Vorrichtung nach Anspruch 1, bei der der Heilbehandlungsmechanismus für die oberen Gliedmaßen ein Finger-Heilbehandlungsmechanismus ist, dadurch gekennzeichnet, daß er sich aus einem Rahmen (31) zusammensetzt, dem auf der Achse (8) das Element (1) eingeschoben ist, derart, daß die Rotation der Achse (8) eine Reihe von Nocken (27) dreht, die an einer gemeinsamen Welle (8b) angebracht sind und die Fingerstützen (26) antreiben.

3. Vorrichtung nach Anspruch 2, dadurch gekennzeichnet, daß die Fingerstützen aus zwei gelenkig (in 2) verbundenen Teilen (26, 26b) bestehen, die durch ein Zugvorrichtung (29), die in Gleitschienen (28) verschiebbar ist, zu einem Stück gemacht werden können.

## Claims

1. An apparatus for the functional rehabilitation of the upper and/or lower limbs of a handicapped person, comprising a series of transmission elements hinged on one another by spindles (3, 8) and guide sprockets (A, B), from a drive element to an end element carrying the rehabilitation mechanism for the upper limbs passing through an intermediate element carrying the mechanism for the lower limbs, characterised in that it comprises means for adjusting the position of the two rehabilitation mechanisms formed by two horizontal telescopic struts (13) disposed one above the other, which struts are adjustable for height on a vertical support (19) and which each support at their free end one of the transmission elements.

2. An apparatus according to claim 1, in which the rehabilitation mechanism of the upper limbs is a rehabilitation mechanism for the fingers, characterised in that it comprises a frame (31) fitted on the spindle (8) of the element (1) in such a way that rotation of the spindle (8) causes a set of cams (27) to rotate, which cams are mounted on a common shaft (8b) and actuate the finger supports (26).

3. An apparatus according to claim 2, characterised in that the finger supports are in two parts (26, 26b) which are hinged (at 2) which can be firmly secured to a pull member (29) sliding in guideways (28).
